# FASCICULE DE BREVET EUROPEEN

(11) **EP 0 136 390 B1**
(45) Date de publication et mention de la délivrance du brevet: **25.02.1987**
(21) Numéro de dépôt: 83830181.0
(22) Date de dépôt: 22.09.1983
(51) Int. Cl.: D05B 39/00

(54) **Dispositif de présentation sans fronces de l'ouverture périnéale d'un collant à une machine à coudre les soufflets d'entrejambes**
Vorrichtung, um die Zwickelöffnung einer Strumpfhose knifflos an einer Nähmaschine darzubieten
Apparatus for presenting the gore opening of panty hose without wrinkles to a gores sewing machine

(43) Date de publication de la demande: 10.04.1985
(73) Titulaire: SOLIS S.r.l., I-50029 Tavarnuzze Firenze (IT)
(72) Inventeur: Gazzarrini, Vinicio, I-50023 Impruneta Firenze (IT)
(74) Mandataire: Martini, Lazzaro

## Description

L'invention concerne une machine à coudre les soufflets sur vêtements en tricot du type collant avec alimentation automatisée.

D'après le brevet EP-A-0 070 813 on connait une machine automatique avec lequel un vêtement en tricot comme les collants ou maillots en tricot ainsi-nommés est prélevé d'une machine qui effectue les coutures d'union de deux bas pour former le corps du vêtement, pour le bord raidi en rond de la zone laissée sans coutures et destinée à un sufflet au moyen d'une pince annulaire à éléments radialement écartables et successivement le vêtement est positionné, avec le dit bord raidi, concentriquement à l'extérieur de l'entrée circulaire horizontale du support d'une machine qui applique et coud les soufflets et en conséquence le dit vêtement est transféré sur le dit support après quoi tout le vêtement est aspiré vers le haut à l'intérieur du support en laissant extérieurement, sur la zone inférieure du support, une quantité de tissu suffisante pour la couture du sufflet.

On sait aussi que pendant cette dernière opération spécialement avec quelques types de tissu très élastique, dans le bord à coudre se forment beaucoup de grimaces ou plis qui, avec la couture successive du sufflet, restent en permanence dans le vêtement fini, de sorte que sa qualité en resulte fortement préjudiciée.

La présente invention se propose d'éliminer cet inconvénient.

A ce résultat on est parvenu en conformité de l'invention en adoptant l'idée de tendre en longueur le corps et les jambes du vêtement, avant et pendant l'aspiration du corps à l'intérieur du support, en retenant raidi en rond le bord du tissus à coudre au soufflet.

Dans ce but la machine objet de l'invention prévoit essentiellement des moyens pour retenir et raidir en rond le bord du tissu à coudre au soufflet et moyens pour tendre en longueur le corps et les jambes du vêtement et pour approcher le dit corps, en le gardant tendu, à l'entrée du support pendant son aspiration à l'intérieur du support lui-même, et éventuellement moyens pour opérer successivement, de l'intérieur du support, un ulterieur raidissage du bord du tissu adhérent au support.

Les avantages obtenus avec la présente invention consistent essentiellement en ce qu'on réalise le déplacement du vêtement sur la machine à coudre les soufflets sans formation de grimaces dans le bord du tissu à coudre au soufflet avec n'importe quel type de tissu et ainsi même si très élastique; que le dit déplacement est automatisé et partant très rapide.

Ceux-ci et ultérieurs avantages et caractéristiques de l'invention seront compris davantage et mieux par tout technicien de cette branche grâce à la description qui suit et à l'aide des dessins joints donnés comme explication au moyens d'exemples pratiques; où
la FIG.1 représente la vue schématique d'ensemble des moyens inactifs pour retenir le vêtement et pour tendre en longueur le corps et les jambes pour une machine suivant l'invention et pendint que le vêtement est encore retenu par le dispositif d'alimentation;
la FIG.2 représente les dits moyens de la FIG.1 en phase active, immédiatement après la prise du vêtement;
la FIG.3 représente les dits moyens de FIG.1 en phase active pendant l'aspiration du corps à l'intérieur du support;
la FIG.4 représente les dits moyens de FIG.1 après la complète aspiration du corps dans le support et pendant l'aspiration dans le dit support d'une des jambes;
la FIG.5 représente inactifs les moyens supplémentaires de raidissage du bord du tissu adhérent au support après la complète aspiration du vêtement à l'intérieur du support
la FIG. 6 représente les moyens alternatifs pour tendre le corps du vêtement avant son aspiration à l'intérieur du support;
la FIG.7 représente en section verticale le détail de la tête de la machine suivant l'invention et dans lequel la moitié de gauche montre le collier 50 en position soulevée et la moitié de droite montre le même collier 50 en position abaissée.

Réduite à l'essentiel, une machine suivant l'invenvention comprend:
(a) une tête composée
   - d'un support tubulaire 40 avec embouchure 42 horizontale et muni, extérieurement, d'une première gorge 43 hémicirculaire continue et supérieurement à la dite gorge, d'une deuxième gorge 44 continue à séction triangulaire;
   - d'un collier 50 avec gorge 53, placé fou sur le dit support 40, muni de plusieurs fentes 51 longitudinales, équidistantes, pour installer autant de tiges 60 disposées en rond rectilignes, approchables verticalement à la surface extérieure du support 40, angulairement équidistantes et oscillantes verticalement à charnière 61 dans la gorge 43 précitée et avec l'extrémité supérieure 62 pénétrant dans la gorge 44 susdite et en même temps écartant radialement l'extrémite inférieure 63 crochue; les dites tiges 60 sont en outre mounies d'une cheville 64 saillante transversalement vers l'extérieur, destinée à être interceptée par une bride 52 du collier 50 lorsque celui-ci baisse, avec l'effet d'approcher les tiges 60 au support 40: et chaque tige étant pourvue, en face du crochet 63, d'une saillie 65 qui coopère au désenfilement du vêtement 37 de la pince 9 et à son transfert sur les tiges 60 lorsque la pince 9 du dispositif d'alimentation est soulevée;
   - d'un anneau élastique 70 fermé autour de l'extrémité supérieure 62 des dites tiges 60 avec l'effet de soulever, c'est à dire écarter, l'extrémité crochue 63 des tiges 60 du support 40 lorsque les dites chevilles 64 ne sont pas interceptées par la bride 51 précitée;
   - d'un cylindre pneumatique 80 supporté dans la partie fixe de la machine dont la tige verticale commande une fourche 90 horizontale, dont le point d'appui est en 91 et avec l'extrémité libre engagee dans la gorge 53 précitée du collier 50 avec l'effet de soulever et abaisser le collier et causer ainsi l'érection et l'abaissement respectivement, de l'extrémité crochue 63 des tiges 60.
(b) Une pince à tampons 10-10 au-dessous de la tête précitée, en deux éléments 10-10 en gomme, compénétrants, mobiles horizontalement en sens discordant avec l'effet, respectivement, de serrer ou libérer le corps 35 du vêtement et en outre mobiles verticalement, en sens concordant, avec l'effet de s'approcher ou s'éloigner, respectivement, du support précité.

En alternative à la dite pince est prévu un aspirateur pneumatique 11 vertical, positionné coaxialement sous le support 40 précité et mobile verticalement.
(c) Deux aspirateurs pneumatiques 20 verticaux pour aspirer et tendre en longueur les jambes 36 du vêtement.
(d) Un tampon 12 en gomme, en forme de tasse avec plusieurs trous 13, positionnable coaxialement sous le support 40 et qu'on peut introduire verticalement dans l'embouchure 42 avec un léger forcement élastique.

Le fonctionnement est le suivant. Après que la pince 9 du dispositif d'alimentation automatique s'est disposée concentriquement au support 40 avec le vêtement 37 retenu au moyen des petites barres 19 et pendant que la pince à tampons 10-10 est ouverte et les tiges crochues 60 sont retirées (comme illustré dans la FIG.1) le cylindre 80 est activé de sorte que la fourche 90 en soulevant le collier 50 cause l'écartement des crochets 63 avec l'effet, en combinaison avec le soulèvement de la pince 9, de prélever et retenir sur les tiges 60 le vêtement par le bord raidi en rond du tissu à coudre au soufflet; successivement on aspire les jambes 36 dans les tuyaux 20, on ferme la pince à tampons 10-10 en obtenant avec cela de saisir le corps 35 du vêtement et après on abaisse la dite pince 10-10 en obtenant avec cela de tendre en longueur le corps (comme illustré dans la FIG.2) après quoi on active l'aspiration pneumatique à l'intérieur du support 40 et en même pince 10-10 à proximité de l'embouchure 42 du support 40 (comme illustré dans la FIG.3) en obtenant avec cela d'aspirer progressivement le corps 35 à l'intérieur du support 40 avec le tissu tendu et en conséquence sans que dans la zone qui couvre l'embouchure 42 du support 40 il y ait la formation de grimaces; lorsque la pince 10-10 est à proximité de l'embouchure 42 du support 40 elle s'ouvre et lorsque tout le corps 35 a été aspiré dans le support 40 on rend inactifs les aspirateurs 20 l'un après l'autre, afin que les jambes 36 soient aspirées séparément dans le même support 40 (comme illustré dans la FIG.4). Lorsque pour tendre le corps 35 on utilize l'aspirateur pneumatique 11 au lieu de la pince 10-10, alors on approche le tuyau 11 vers le support 40 et après que le corps 35 a été aspiré dans celui-ci, on procède à l'aspiration des jambes 36 dans le même support 40.

Après que tout le vêtement a été aspiré dans le support 40 et seulement dans le cas où il y a encore la présence de quelque grimace sur le bord du tissu à coudre au soufflet, on active le tampon 12 qui, on s'introduisant avec un léger forcement élastique dans l'embouchure 42 du support 40, opère un aplatissement complet et définitif du tissus qui se trouve près de la dite embouchure 42 (comme illustré dans la FIG.5) en mettant son bord en ordre pour une couture correcte du soufflet.

## Revendications

1) Machine à coudre les soufflets sur des vêtements en tricot du type collant avec alimentation automatique caractérisée par le fait qu'elle comprend:
- une tête composée
d'un support tubulaire (40) à axe vertical et embouchure (42) horizontale, relié à un aspirateur pneumatique;
d'un collier (50) coulissant verticalement sur le dit support (40) adapté pour loger plusieurs tiges (60) rectilignes, disposées en rond, angulairement équidistantes et articulées au support (40) de façon à éffectuer un mouvement pivotant oscillant entre des positions dans les quelles leurs extrémités inférieures crochues (63) sont respectivement rapprochées du support tubulaire par le collier (50) en position abaissé, et écartées de ce support tubulaire par un anneau (70) élastique, fermé autour de leurs extrémités supérieures (62) lorsque le collier est en position soulévé;
d'un cylindre pneumatique (80) de commande, par l'intermédiaire d'une fourche (90), du déplacement vertical du dit collier (50) sur le dit support (40),
- une pince, au-dessous du dit support (40) et composée de deux tampons (10-10) compénétrants horizontalement et mobiles conjointement, en direction horizontale avec sens opposés et en direction verticale avec sens identiques;
- deux aspirateurs pneumatiques (20) verticaux, situés en zone au-dessous de la tête precitée;
- un tampon supplémentaire (12) en gomme ou similaire adapté pour être introduit dans l'embouchure (42) du support (40).

2) Machine selon la revendication 1) caractérisée par le fait que le dit support (40) a la surface extérieure pourvue d'une première gorge (43) horizontale, circonferentielle, à section hémicirculaire et d'une deuxième gorge (44) au-dessus de la première gorge, horizontale, circonférentielle et avec une section à profil triangulaire.

3) Machine suivant la revendication 1) caractérisée par le fait que le dit collier (50) est pourvu de plusieurs fentes (51) longitudinales pour l'installation des tiges (60) précitées, d'une bride (52) horizontale pour coopérer avec des chevilles (64) des tiges (60) et d'une gorge (53) horizontale pour installer l'extremité libre de la fourche (90) précitée.

4) Machine suivant la revendication 1) caractérisée par le fait que les dites tiges (60) sont munies chacune d'une saillie (61) hémicirculaire de pivotement disposée dans la première gorge (43) du support (40), d'une cheville (64) saillante radialement vers l'extérieur et de telle longueur qu'elle coopère avec la bride (52) précitée du collier (50) et d'une saillie (65) à proximité de l'extrémité crochue (63).

5) Machine suivant la revendication 1) caractérisée par le fait que la dite pince a les tampons (10) en gomme ou materiel similaire de bonne prise sur le tissu du vêtement.

6) Machine suivant la revendication 1) caractérisée par le fait qu'au lieu de la pince à tampons (10), elle comprend un aspirateur pneumatique (11) vertical, mobile horizontalement pour se disposer axialement au-dessous du dit support (40) et verticalement pour s'approcher de l'embouchure du même support (40).

7) Machine suivant la revendication 1) caractérisée par le fait que les deux aspirateurs pneumatiques (20) sont actionnés de façon à abandonner les jambes (36) du vêtement, l'une après l'autre.

8) Machine suivant la revendication 1) caractérisé par le fait que le dit tampon supplémentaire (12) a une forme de tasse avec plusieurs trous latéraux (13) et un diamètre au sommet, tel qu'il peut être introduit, avec un léger forcement élastique, dans l'embouchure (42) du support (40).

## Patentansprüche

Maschine zum Nähen den Einsatzstücken auf gestrickten Kleidungen wie Strumpfhosen, mit automatischer Zufuhr, dadurchgezeichnet daß sie enthält
- ein Kopf bestehend aus
einem Röhrenträger (40) mit einer vertikalen Achse und einer horizontalen Öffnung, der mit einer Luftansaugvorrichtung verbunden ist;
einem auf dem genannten Träger (40) vertikalweise verschiebbar Reifen (50) der zur Anordnung von mehreren geradelinigen Stange (60) angepaßt ist, wohin diese Stange im Kreis aufgestellt sind, winkligweise in gleichem Abstand liegen und auf dem Träger (40) ausschwenkbar sind, um eine schwenkbare Bewegung zwischen Positionen, in denen ihre krumme untere Ende (63) bem der abgesenktständigen Reifen (50) in der Nähe von dem Röhrenträger und bei einem, wenn der Reifen in der gehoben Position liegt, herum ihren oberen Ende (62) geschloßen elastischen Ring (70) in Abstand dieses Röhrenträger beziehungsweise verschoben sind, durchzuführen;
einem Luftzylinder (80) zur Betätigung, mittels einer Gabel (90), der vertikalen Verschiebung des genannten Reifes (50) auf dem genannten Träger (40);
- einer Klemme, die unter dem genannten Träger (40) liegt und die aus zwei Stopfen (10-10) besteht, die durcheinanderdringend sind und die, mit entgegengezetzen Sinne in horizontale Richtung und mit gleichen Sinne in vertikale Richtung, zusammen verschiebbar sind;
- zwei vertikalen Luftabsaugvorrichtungen (20) die in dem bereich, der unter dem genannten Kopf ist, liegen;
- einem zusätzlichen Stopfen (12) aus Gummi oder demgleichen, der um in die Öffnung (42) des Trägers (40) eingeführt zu sein angefaßt ist.

2) Maschine nach Anspruch 1), dadurchgezeichnet daß der genannter Träger (40) eine Fläche hat, die mit einer ersten horizontalen halbkreisschnittigen Umfangsauskehlung (43) und einer zweiten horizontalen mit einem dreiseitigen Durchschnitt Umfangsauskehlung (44) versehen ist.

3) Maschine nach Anspruch 1), dadurchgezeichnet daß der genannter Reifen (50) zur Montage der genannten Stangen (60) mit mehreren Längsschlitze (51), um mit Dübel (64) der Stangen (60) zusammenzuarbeiten mit einem Bundring (52), und zur Montage des freien Endes der genannten Gabel (90) mit einer horizontalen Auskehlung (53) versehen ist.

4) Maschine nach Anspruch 1), dadurchgezeichnet daß die genannte Stange (60) mit einem halbkreisförmigen Vorsprung (61) zur Schwenkung, der in der erste Auskehlung (43) des Trägers (40) liegt, mit einem nach außen radialvorspringenden Dübel (64), der so eine Lange hat, daß er mit dem genannten Bundring (52) des Reifen (50) zusammenarbeit, und mit einem Vorsprung (65), der inder Nähe des krummen Ende (63) liegt, vergesehen ist.

5) Maschine nach Anspruch 1), dadurchgezeichnet daß die Klemme mit Stopfen (10) aus Gummi oder demartigen Stoff, der für einen guten Abnehmen auf dem Stoff der Kleidung angepaßt ist, versehen ist.

6) Maschine nach Anspruch 1), dadurchgezeichnet daß, an Stelle der Klemme mit Stopfen (10), sie eine vertikale Luftabsaugvorrichtung (11) enthält, die um unter den genannten Träger (40) axialweise sich zu stellen horizantalweise verschiebbar ist und um der Öffnung des selben Trägers sich zu nähern vertikalweise verschiebbar ist.

7) Maschine nach Anspruch 1), dadurchgezeichnet daß die zwei Luftabsaugvorrichtungen (20) um die Beilinge (36) der Kleidung einer nach der andern zu verlassen gesteurt sind.

8) Maschine nach Anspruch 1), dadurchgezeichnet daß der zusätzlicher Stopfen (12) eine Tassenform hat, die mit mehreren seitlichen Loche (13) und so einem Spitzedurchmesser, daß er in die Öffnung (42) des Trägers mit einem leichten elastischen Sprengen eingeführt kann, versehen ist.

## Claims

1) Machine for sewing gores on knitted clothes as panty hoses, with automatic supply, characterized in that it comprises:
- a head comprising
a tubular support (40) having a vertical axis and an horizontal aperture (42), and connected to pneumatic suction-device;
a collar (50) which slides vertically on said support (40), adapted to house a plurality of rectilinear rods (60) circularly arranged, angularly equidistant and linked to the support (40) to execute a swinging slewing motion between positions in which their hooklike lower ends (63) are respectively brought nearer to the tubular support by the collar (50) in lowered position, and spaced from this tubular support by an elastic ring (70) closed around their upper ends (62) when the collar is in raised position;
a pneumatic cylinder (80) to control, by means of a fork (90), the vertical mouvement of said collar (50) on said support (40);
- tongs, below said support (40) and comprising two pads (10-10) horizontally interlocking and jointly movable, horizontally with opposite directions and vertically with identical directions;
- two vertical pneumatic suction-devices (20) disposed in a zone below said head;
- an additional pad (12) made of gum or the like, adapted to be introduced into said aperture (42) of the support (40).

2) Machine according to claim 1), characterized in that said support (40) is provided on the outer face with a first horizontal circumferential groove (43) having a semicircular section, and a second horizontal circumferential groove (44) above the first groove and having a triangular profile section

3) Machine according to claim 1), characterized in that said collar (50) is provided with a plurality of longitudinal slots (51) for arranging said rods (60), an horizontal flange (52) for cooperating with pins (64) of the rods (60), and an horizontal groove (53) for arranging the free end of said fork (90).

4) Machine according to claim 1), characterized in that said rods (60) are each provided with a semicircular projection (61) for swivelling arranged in the first groove (43) of the support (40), a pin (64) projecting radially toward outside and having such a length that it cooperates with said flange (52) of the collar (50), and a projection (65) near to the hooklike end (63).

5) Machine according to claim 1), characterized in that said tongs is provided with the pads (10) in gum or similar material for a good grasp on the fabric of the clothes.

6) Machine according to claim 1), characterized in that, instead of the pads tongs (10), it comprises a vertical pneumatic suction-device (11) horizontally movable to be placed radially below said support (40) and vertically to approach the aperture of the same support (40).

7) Machine according to claim 1), characterized in that both pneumatic suction-devices (20) are activated to abandon the legs (36) of the cloth, one after the other.

8) Machine according to claim 1), characterized in that said additional pad (12) is cup-shaped with a plurality of lateral holes (13) and such a top diameter that it can be introduced, with a slight elastic forcing, into the aperture (42) of the support (40).
